# FASCICULE DE BREVET EUROPEEN

(11) **EP 0 102 978 B1**
(45) Date de publication et mention de la délivrance du brevet: **11.12.1985**
(21) Numéro de dépôt: 83900840.6
(22) Date de dépôt: 01.03.1983
(51) Int. Cl.: E04H 17/08, E04H 17/22, B21D 53/00

(54) **PROCEDE DE FABRICATION DE CHEVILLES DESTINEES A L'ANCRAGE DANS LE SOL, EN PARTICULIER DE POTEAUX OU PIQUETS, ET CHEVILLES OBTENUES AU MOYEN DUDIT PROCEDE**
HERSTELLUNGSVERFAHREN FÜR VERANKERUNGSKÖRPER ZUR VERANKERUNG IM BODEN INSBESONDERE VON PFÄHLEN ODER PFLÖCKEN, UND VERANKERUNGSKÖRPER ERHALTEN MITTELS DES GENANNTEN VERFAHRENS
METHOD FOR MANUFACTURING PINS PARTICULARLY INTENDED FOR ANCHORING IN THE GROUND POSTS OR STAKES, AND PINS OBTAINED THEREBY

(30) Priorité: 05.03.1982 FR 8203681
(43) Date de publication de la demande: 21.03.1984
(73) Titulaire: Moraly, Paul, F-93110 Rosny-sous-Bois (FR)
(72) Inventeur: Moraly, Paul, F-93110 Rosny-sous-Bois (FR)
(74) Mandataire: Marquer, Francis
(86) Numéro de dépôt international: FR8300037
(87) Numéro de publication internationale: WO8303115

## Description

L'invention se rapporte à l'encrage dans le sol, plus particulièrement, mais non exclusivement, de poteaux ou piquets de clôture.

Dans la première addition au brevet français n° 79 09679 déposée le 10 Avril 1979 par la Demanderesse pour : Cheville destinée à la fixation dans le sol de poteaux ou piquets et dispositifs servant à l'enfoncement de cette cheville, on a décrit une cheville constituée par deux portions de plaques métalliques profilées, de préférence en zig-zag, formant chacune une ailette conformée pour faciliter sa pénétration verticale dans le sol et offrir, une fois enfoncée, une résistance transversale, ladite ailette comportant un bord replié de façon à constituer un fourreau prismatique ouvert suivant une arête, ces deux fourreaux étant emboîtés l'un dans l'autre pour former une gaine prismatique centrale régnant sur toute la hauteur de la cheville.

Une telle cheville procure un ancrage efficace d'un poteau qui est simplement introduit dans la gaine, sans avoir besoin d'être scellé. Elle est facile à poser et suffisamment rigide, même lorsqu'elle est réalisée en tôle mince.

Un dispositif similaire est également décrit avec son procédé de réalisation dans le document FR-A-2 453 255. Ce procédé prévoit le pliage à la presse d'un flan trapézoïdal découpé dans une bande.

La présente invention a pour objet un procédé de fabrication de chevilles du genre susvisé, apte à réduire les opérations d'usinage et les chutes de métal, à autoriser une fabrication en continu à partir d'une bande et à autoriser l'obtention de formes variées adaptées à tous les besoins.

Le procédé suivant l'invention est principalement caractérisé en ce que le fourreau susvisé est obtenu par profilage des deux bords d'une bande destinée à la formation de plusieurs chevilles, tandis que chacune des ailettes est obtenue par découpe, d'une part perpendiculairement aux génératrices des fourreaux pour former des tronçons de bande profilée ayant chacun une longueur correspondant à la hauteur de la cheville et d'autre part, pour chaque tronçon, suivant un plan diagonal.

Cette découpe diagonale de chaque tronçon procure deux ailettes, éventuellement pliées ou centrées au cours de l'opération de profilage des bords et dont les fourreaux, ne présentant avantageusement comme ouverture qu'une fente destinée à permettre l'interverrouillage des deux fourreaux de deux ailettes qui vont être de préférence assemblées entre elles par coulissement l'un dans l'autre de leurs fourreaux respectifs, vont se retrouver taillés en biseau à une extrémité et, sans usinage supplémentaire, conformés en une pointe apte à la pénétration, la chute de métal correspondante étant très petite et tombant d'elle-même lors de la découpe diagonale.

D'autres particularités, ainsi que les avantages de l'invention apparaîtront clairement à la lumière de la description détaillée ci-après.

Au dessin annexé :
La figure 1 est un schéma des tronçons de bande profilée et découpée destiné à illustrer le procédé de l'invention ;
La figure 2 représente l'assemblage de demi-tronçons de bande pour former une cheville ;
La figure 3 est une vue de profil d'une gaine de cheville obtenue par interverrouillage des deux fourreaux des demi-tronçons respectifs : et
Les figures 4 et 5 représentent en vue de bout deux assemblages différents des mêmes demi-tronçons à pliage dissymétrique.

Le procédé de l'invention, dans un premier mode d'exécution, consiste à établir, à partir d'une bande de grande longueur par exemple en tôle, un profilé en continu, au moyen d'une presse, par pliage des bords de la bande pour constituer des fourreaux 1 et 2 et, éventuellement, par pliage ou ceintrage de la portion de bande intermédiaire 3, et à procéder, également en continu, à la découpe dudit profilé en tronçons A,B,, A₂B₂, et au moyen de découpes qui seront successivement perpendiculaires aux génératrices des fourreaux et diagonales, c'est-à-dire allant d'un angle de tronçon tel que A₁B₁ à l'angle opposé de ce tronçon.

Tous les demi-tronçons A" B, etc. sont rigoureusement identiques dans le mode d'exécution de la figure 1 où la portion de bande intermédiaire 3 est restée plane et où les fourreaux 1 et 2 sont parfaitement symétriques. Il en serait de même si la portion de bande 3 avait subi un pliage symétrique. Les fourreaux ont une surface prismatique ouverte suivant une arête, cette ouverture se présentant comme une simple fente 11, 21. On notera que, dans ces conditions, la découpe diagonale entraîne, pour chaque demi-tronçon, une petite chute de métal telle que 10 ou 20 qui tombe d'ailleurs d'elle-même. Aucune reprise d'usinage n'est donc nécessaire pour éliminer ces chutes, grâce auxquelles on obtient un angle d'attaque sur un pli, ce qui augmente la rigidité du bec et permet une meilleure pénétration de la cheville dans le sol.

Il va de soi qu'au lieu de pratiquer les découpes sur une bande en déroulement continu, l'on pourrait utiliser un train de coupe fixe, ou agencer de toute autre manière l'ordre des opérations, à condition toutefois d'opérer sur plusieurs longueurs de bande profilée à la fois, chaque longueur correspondant à la hauteur d'une cheville, comme on le verra ci-après.

En effet, bien qu'il soit possible d'utiliser comme cheville chacun des demi-tronçons profilés A₁, B₁, etc., on préférera pour former chaque cheville, assembler deux demi-tronçons en présentant, comme le montre la figure 2, le demi-tronçon A, derrière le demi-tronçon B₁, ce dernier ayant conservé la portion illustrée à la figure 1, tandis que A, a été retourné de manière que la pointe 22 de son fourreau vienne s'engager dans la fente du fourreau B₁, à l'extrémité à coupe droite de ce dernier fourreau : on voit qu'ainsi deux des faces du fourreau A₁ s'engagent à l'intérieur du fourreau B₁, tandis que la troisième face du fourreau de A₁, qui est prolongée par l'ailette, reste extérieure au fourreau de B₁. Cette disposition apparaît à la figure 3, où les faces de A₁ ont été désignées par A₁₁, A₁₂, A₁₃ et celles de B, par B₁₁, B₁₂, B₁₃. Il est clair que, si les dimensions des deux sections droites des deux fourreaux sont rigoureusement identiques, il subsistera un intervalle a entre les faces B₁₁ et A₁₃. Il pourra être avantageux, pour obtenir un meilleur emboîtement, de supprimer cet intervalle en réduisant la section droite de l'un des fourreaux (ici celui de A,) par rapport à l'autre (B₁).

On a représenté en pointillé, à la figure 2, la position finale de A₁ dans la cheville terminée. Les deux pointes obliques des fourreaux de A₁ et de B₁ facilitent évidemment la pénétration de la . cheville dans le sol. Aucune soudure n'est nécessaire à la réalisation de la cheville. La gaine centrale obtenue par interverrouillage des deux fourreaux a une double épaisseur de métal sur ses trois faces, ce qui en améliore la rigidité. En outre, une grande variété de formes peut être obtenue, suivant les besoins.

Aux figures 1 à 3, on a illustré des chevilles dont la gaine centrale a comme section droite un triangle équilatéral : il convient de noter que cette forme d'exécution, particulièrement avantageuse, est très difficile à réaliser avec les procédés connus.

En fonction des besoins, l'on peut évidemment réaliser, au moyen du procédé décrit, des fourreaux de section carrée, rectangulaire, ou ayant une autre section polygonale appropriée.

Au lieu d'être plate, comme représenté à la figure 1 ou à pliage symétrique comme représenté à la figure 2, la portion de bande intermédiaire reliant les deux fourreaux pourrait avoir un profil fortement dissymétrique, comme illustré aux figures 4 et 5. Dans ce cas, suivant la manière dont on engage les deux demi-tronçons A₁ et B₁ l'un dans l'autre, on obtient un profil de cheville presque plate, comme illustré à la figure 4, ou un profil de cheville où les deux ailettes forment entre elles un angle aigu, comme illustré par la figure 5, ce qui peut être avantageux dans certaines utilisations.

La bande profilée pourrait, au lieu d'être métallique, être constituée en matière plastique, certaines techniques connues de formage comportent par exemple à la fois l'exercice d'une traction et d'une poussée sur le profilé en cours de formage, permettant de réaliser des bords profilés semi-fermés sur une telle bande.

## Revendications

1. Procédé de fabrication à partir d'une bande, d'une cheville comportant une gaine prismatique dont au moins l'une des faces est prolongée par une ailette conformée pour faciliter sa pénétration verticale dans le sol et offrir une résistance transversale, caractérisé en ce qu'il comporte : le profilage d'une bande destinée à la formation de plusieurs chevilles de façon à former, sur chacun de ses bords, un fourreau prismatique droit (1, 2) ayant, sur toute sa longueur, une ouverture (11, . 21) suivant son arête de raccordement avec la portion de bande intermédiaire (3) réunissant les deux fourreaux ; la découpe de la bande profilée, d'une part, perpendiculairement aux génératrices desdits fourreaux prismatiques (1, 2) pour former des tronçons (A₁B₁, A₂B₂) de longueur égale à la hauteur de la cheville et, d'autre part, pour chaque tronçon, suivant un plan diagonal (A₁, B₁).

2. Procédé selon la revendication 1, caractérisé en ce que ladite ouverture est une fente (11, 21) permettant l'interverrouillage des fourreaux (1, 2).

3. Procédé selon la revendication 1 ou 2, caractérisé en ce que les deux demi-tronçons (Aᵢ, B,) obtenus par découpe diagonale et perpendiculaire aux génératrices sont assemblés par coulissement l'un dans l'autre de leurs fourreaux respectifs.

4. Procédé selon l'une des revendications 1 à 3, caractérisé en ce que ladite portion intermédiaire (3, figure 2) est pliée symétriquement au cours du profilage.

5. Procédé selon l'une des revendications 1 à 3, caractérisé en ce que ladite portion intermé-. diaire est pliée dissymétriquement au cours du profilage (figures 4 et 5).

6. Procédé selon l'une des revendications 1 à 5, caractérisé en ce que les fourreaux (1, 2) ont une section droite en forme de triangle équilatéral.

7. Procédé selon la revendication 6, caractérisé en ce que les deux fourreaux (A₁₁, A₁₂, A₁₃ et B₁₁, B₁₂, B₁₃) ont des sections inégales dimensionnées pour réduire l'intervalle entre deux des faces (B₁₁, A₁₃) qui se superposent lors de l'interverrouillage.

8. Cheville obtenue à l'aide du procédé selon l'une des revendications 1 à 7.

## Claims

1. A method of making, from a strip, a peg including a prismatic sheath from at least one surface of which extends a fin shaped so as to facilitate its downward penetration into the ground and provide strength in the transverse direction, characterized in that the method comprises : shaping a strip adapted to form a plurality of pegs so as to define on each edge thereof a straight prismatic sleeve (1, 2) having all along its longitudinal dimension an opening (11, 21) extending along its edge which connects it with the intermediate strip portion (3) joining both sleeves to each other ; and cutting said shaped strip both in a direction orthogonal to the generatrixes of said prismatic sleeves (1, 2) to form sections (A₁, B₁, A₂, B₂) the length of which is equal to the vertical dimension of the peg, and, on the other hand, in each said section, along a diagonal plane (A₁, B₁).

2. A method according to claim 1, characterized in that said opening is a slot (11, 21) through which said sleeves (1, 2) can be interlocked.

3. A method according to claim 1 or 2, characterized in that the two half-sections (Aᵢ, B_{I}) resulting from said diagonal and generatrix orthogonal cutting are assembled by sliding their respective sleeves into each other.

4. A method according to any one of claims 1 to 3, characterized in that said intermediate strip portion (3, figure 2) is symetrically bent during the shaping step.

5. A method according to any one of claims 1 to 3, characterized in that said intermediate strip portion is unsymmetrically bent during the shaping step (figures 4 and 5).

6. A method according to any one of claims 1 to 5, characterized in that the cross-sectional area of said sleeves (1, 2) is shaped as an equilateral triangle.

7. A method according to claim 6, characterized in that said sleeves (A₁₁, A₁₂, A₁₃ and B₁₁, B₁₂, B₁₃) have non-equal cross-sectional areas such that the gap between two of the surfaces (B₁₁, A₁₃) superimposing to each other upon said interlocking becomes reduced.

8. The peg obtained by the method according to any one of claims 1 to 7.

## Patentansprüche

1. Verfahren zur Herstellung, aus einem Streifen, von Verankerungskörpern mit einem prismatischen Mantel, von dem mindestens eine Fläche durch einen Flügel verlängert wird, der so gestaltet ist, dass das senkrechte Eindringen in die Erde erleichtert wird und in Querrichtung Widerstand geboten wird, dadurch gekennzeichnet, dass es besteht aus : der Profilierung eines Streifens, der zur Herstellung von mehreren Verankerungskörpern dienen soll, sodass an jedem Rand ein gerader prismatischer Mantel (1, 2) gebildet wird, der über die gesamte Länge eine Öffnung (11. 21) besitzt, die der Verbindungslinie mit dem Mittelstück (3) des profilierten Streifens folgt, welches die beiden Mäntel verbindet : dem Zuschnitt des profilierten Streifens einerseits senkrecht zu den Mantellinien besagter prismatischer Mäntel (1, 2), um Abschnitte (A₁, B₁, A₂, B₂) zu bilden, deren Länge gleich der Höhe des Verankerungskörpers ist und, andererseits, jeden Abschnittes gemäss einer Diagonalebene (A₁B₁).

2. Verfahren nach Anspruch 1, dadurch gekennzeichnet, dass besagte Öffnung ein Schlitz (11, 21) ist, der es erlaubt, beide Mäntel (1. 2) ineinanderzuverhaken.

3. Verfahren nach Anspruch 1 oder 2, dadurch gekennzeichnet, dass die beiden Abschnitthälften (A₁B₁) welche durch diagonalen Zuschnitt und Zuschnitt senkrecht zu den Mantellinien entstehen, durch Ineinanderschieben der jeweiligen Mäntel zusammengefügt werden.

4. Verfahren nach einem der Ansprüche 1 bis 3, dadurch gekennzeichnet, dass besagter mittlerer Abschnitt (3, Figur 2) während des Profilierungsprozesses symmetrisch gewinkelt wird.

5. Verfahren nach einem der Ansprüche 1 bis 3, dadurch gekennzeichnet, dass besagter mittlerer Abschnitt während des Profilierungsprozesses asymmetrisch gewinkelt wird (Figures 4 und 5).

6. Verfahren nach einem der Ansprüche 1 bis 5, dadurch gekennzeichnet, dass die Mäntel (1, 2) einen Querschnitt in Form eines gleichschenkligen Dreiecks haben.

7. Verfahren nach Anspruch 6, dadurch gekennzeichnet, dass die Querschnitte der Mäntel (A₁₁, A₁₂, A₁₃, und B₁₁, B₁₂, B₁₃) verschieden sind, um den Abstand zwischen zwei Flächen (B₁₁, A₁₃), die beim Ineinanderhaken übereinander zu liegen kommen, zu verringern.

8. Ein Verankerungskörper, erhalten mittels des Verfahrens nach einem der Ansprüche 1 bis 7.
